# EUROPÄISCHE PATENTANMELDUNG

(11) **EP 4 516 179 A1**
(43) Veröffentlichungstag der Anmeldung: **05.03.2025**
(21) Anmeldenummer: 24164426.9
(22) Anmeldetag: 19.03.2024
(51) Int. Cl.: A47K 3/30, A47K 3/34

(54) **DUSCHABTRENNUNG UND FÜHRUNGSSCHIENE FÜR EINE DUSCHABTRENNUNG**

(30) Priorität: 31.08.2023 DE 202023104996 U
(71) Anmelder: Hüppe GmbH, 26160 Bad Zwischenahn (DE)
(72) Erfinder: Webermann, Heiko, 26180 Rastede (DE)
(74) Vertreter: Eisenführ Speiser

(57) **Zusammenfassung**

Die Erfindung betrifft eine Duschabtrennung (100, 100') zur Montage an einer Raumwand und/oder einem Wandpaneel (102), mit mindestens einer Führungsschiene (1, 1') zum Tragen und Führen eines beweglichen Raumtrennsegments (110), und einem entlang der Führungsschiene (1, 1') beweglichen Raumtrennsegment (110), wobei die Führungsschiene (1, 1') ein Schienenprofil (2, 2') mit zumindest einem Tragbereich (14) zum Führen des beweglichen Raumtrennsegments (110) aufweist. Das Schienenprofil (2, 2') weist einen Aussteifungsbereich (12, 12') zum Aussteifen der Führungsschiene (1, 1') auf, und dem Aussteifungsbereich (12, 12') ist eine Spanneinrichtung (10, 10') zum Erzeugen einer in Längsrichtung der Führungsschiene (1, 1') wirkenden Spannkraft zugeordnet.

## Beschreibung

Die Erfindung betrifft eine Duschabtrennung zur Montage an einer Raumwand und/oder einem Wandpaneel, mit einer Führungsschiene zum Führen und Tragen eines beweglichen Raumtrennsegments, und einem entlang der Führungsschiene beweglichen Raumtrennsegment, wobei die Führungsschiene ein Schienenprofil mit zumindest einem Tragbereich zum Führen des beweglichen Raumtrennsegments aufweist. Die Erfindung betrifft des Weiteren eine Führungsschiene für eine solche Duschabtrennung.

Duschabtrennungen der eingangs bezeichneten Art sind im Stand der Technik bekannt. Derartige Duschabtrennungen werden üblicherweise in Nassräumen von Gebäuden zum Abtrennen von Duschbereichen verwendet. Bekannte Duschabtrennungen weisen häufig wenigstens ein feststehendes Raumtrennsegment und ein dazu beweglich aufgenommenes Raumtrennsegment - nach Art einer Schiebe-Tür auf, um den Zugang in den Duschbereich zu vergrößern und damit zu erleichtern. Zum Tragen und Führen des beweglichen Raumtrennsegments umfasst die Duschabtrennung eine Führungsschiene, entlang derer das Raumtrennsegment beweglich geführt ist.

Aufgrund des doch oft erheblichen Eigengewichts des beweglichen Raumtrennsegments, wie beispielsweise einer Glas-Schiebetür, kann sich eine ungewollte Verformung an zumindest einem Abschnitt entlang der Führungsschiene einstellen. Bei einer solchen Verformung kommt es oft zu einer Beeinträchtigung in der Freigängigkeit des beweglichen Raumtrennsegments im Duschbereich. Der Verformung an der Führungsschiene kann gegebenenfalls mit einer Höhenanpassung an der mit der Führungsschiene zusammenwirkenden Aufhängung für das bewegliche Raumtrennsegment entgegengewirkt werden. Dies führt dann jedoch zu einer ungleichmäßigen Ausrichtung des Raumtrennsegments entlang der Führungsschiene, insbesondere in der Schließ- und Offenstellung des beweglichen Raumtrennsegments.

Der Erfindung lag daher die Aufgabe zugrunde, eine Duschabtrennung zur Montage an einer Raumwand und/oder einem Wandpaneel aufzuzeigen, mittels derer die im Stand der Technik vorhandenen Nachteile überwunden werden. Insbesondere lag der Erfindung die Aufgabe zugrunde, eine Duschabtrennung anzugeben, bei der einer Verformung der Führungsschiene auf vereinfachte Weise entgegengewirkt werden kann.

Die Aufgabe wird gemäß einem ersten Aspekt durch eine Duschabtrennung zur Montage an einer Raumwand und/oder einem Wandpaneel gemäß den Merkmalen nach Anspruch 1 gelöst. Insbesondere weist das Schienenprofil einen Aussteifungsbereich zum Aussteifen der Führungsschiene auf, und ferner ist dem Aussteifungsbereich eine Spanneinrichtung zum Erzeugen einer in Längsrichtung der Führungsschiene wirkenden Spannkraft zugeordnet.

Die Erfindung verfolgt den Ansatz, einer möglichen Verformung der Führungsschiene mittels der dem Aussteifungsbereich des Schienenprofils zugeordneten Spanneinrichtung entgegenzuwirken. Mittels des Aussteifungsbereichs und der bevorzugt daran oder darin angeordneten Spanneinrichtung wird das Widerstandsmoment, insbesondere bei vergleichsweise geringen Profilhöhen am Schienenprofil, deutlich erhöht und damit eine mögliche Verformung von vornherein vermindert. Mithilfe der Spanneinrichtung an der Führungsschiene wird insbesondere eine in Längsrichtung der Führungsschiene bzw. des Schienenprofils wirkende Spannkraft erzeugt. Bei einer bereits aufgetretenen Verformung kann mittels der Spanneinrichtung das verformte Schienenprofil durch Verstellen der Spanneinrichtung mindestens teilweise in seine ursprüngliche Form zurückbewegt werden bzw. der Deformation aufgrund des Gewichts des beweglichen Raumtrennsegments entgegengewirkt und diese wenigstens teilweise kompensiert werden. Mögliche Beeinflussungen in der Freigängigkeit des Raumtrennsegments können damit ebenfalls vereinfacht vermieden werden, ohne dass an der Aufhängung für das bewegliche Raumtrennsegment selbst etwas verstellt werden muss. Das Raumtrennsegment kann mit Einstellen oder Verändern der Spannvorrichtung an der Führungsschiene seine ursprüngliche Ausrichtung zu einem vorzugsweise an der Duschabtrennung ebenfalls vorhandenen, feststehenden Raumtrennsegment oder dem Untergrund im Duschbereich beibehalten. Vorhandene Spaltmaße zwischen den Komponenten bleiben nahezu unverändert, was sich insgesamt vorteilhaft auf das optische Gesamtbild der Duschabtrennung auswirkt. Die Spanneinrichtung wirkt insbesondere derart mit der Führungsschiene zusammen, dass durch bevorzugt das Aufbringen einer Druckkraft entlang zumindest eines Abschnitts der Führungsschiene eine insbesondere senkrecht zur Längsrichtung des Schienenprofils wirkende Verformung aufgehoben und die Führungsschiene in ihre nahezu lineare Ausrichtung zurückverformt werden kann.

Gemäß einer bevorzugten Ausgestaltung weist der Aussteifungsbereich des Schienenprofils, bezogen auf den Querschnitt des Schienenprofils, einen (ersten) Aufnahmeraum, also Hohlraum auf, innerhalb dessen die Spanneinrichtung mindestens teilweise angeordnet ist. Das Vorsehen eines Aufnahmeraums am Aussteifungsbereich des Schienenprofils ermöglicht eine platzsparende Unterbringung der dem Schienenprofil zugeordneten Spanneinrichtung. Vorzugsweise verläuft die Spanneinrichtung nahezu vollständig innerhalb des Aufnahmeraums an der Führungsschiene, der sich bevorzugt über die gesamte Länge des Schienenprofils im Aussteifungsbereich erstreckt.

Gemäß einer bevorzugten Weiterbildung weist die Spanneinrichtung ein Spannelement auf, welches mit dem Schienenprofil verbunden und mit Aufbringen einer Zugkraft auf das Spannelement dazu eingerichtet ist, eine Druckkraft entlang zumindest eines Abschnitts der Führungsschiene zu erzeugen. Mittels des Spannelements, das bevorzugt mit zwei im Abstand zueinander angeordneten Abschnitten des Schienenprofils der Führungsschiene verbunden ist, kann eine Spannkraft, in Form einer in Längsrichtung der Führungsschiene wirkenden Druckkraft, einfach auf die Führungsschiene aufgebracht werden. Mit Aufbringen der Spannkraft in den dafür vorgesehenen Abschnitten des Schienenprofils wird dessen Widerstandsmoment mit Vorteil erhöht. Zudem kann einer möglichen aufgetretenen Verformung des Schienenprofils entgegengewirkt und die Führungsschiene in ihre ursprüngliche, nahezu lineare Ausrichtung gebracht werden. Vorzugsweise wird zum Erzeugen der benötigten Spannkraft auf das Spannelement selbst entlang seiner Erstreckung eine Zugkraft ausgeübt.

Vorzugsweise erstreckt sich das Spannelement über etwa die Hälfte, insbesondere etwa drei Viertel oder bevorzugt mehr als neun Zehntel der Länge der Führungsschiene, wobei das Spannelement vorzugsweise jeweils endseitig mit dem Schienenprofil verbunden ist. In Abhängigkeit von der Ausgestaltung der Duschabtrennung kann es von Vorteil sein, wenn sich die Spanneinrichtung mit ihrem Spannelement über die Gesamtlänge der Führungsschiene erstreckt. In einer anderen Ausgestaltung genügt es jedoch, wenn das Spannelement sich nur über etwa die halbe Länge der Führungsschiene erstreckt, wobei die Spanneinrichtung dann einem vorbestimmten Abschnitt des Schienenprofils zugeordnet ist. In der verkürzten Ausführung, in der sich das Spannelement der Spanneinrichtung nur über etwa die Hälfte der Führungsschiene erstreckt, wirkt bevorzugt ein Ende des Spannelements mit einem Ende des Schienenprofils zusammen und das gegenüberliegende Ende des Spannelements ist beispielsweise mit einem Abschnitt des Schienenprofils auf etwa der Hälfte der Führungsschiene gekoppelt.

Eine mögliche Ausführungsform der erfindungsgemäßen Duschabtrennung sieht vor, dass das Spannelement als einteiliges Stangenteil oder als mehrteilige Teleskopstange ausgebildet ist, die jeweils endseitig über Verbinderelemente mit Abschnitten oder den Enden des Schienenprofils gekoppelt ist. Die Ausbildung als einteiliges Stangenteil stellt die konstruktiv einfachste Möglichkeit zur Ausgestaltung des Spannelements in Form z. B. einer Gewindestange dar. Ein solch einteiliges Stangenteil als Spannelement wird dann entsprechend der Länge des Schienenprofils der Duschabtrennung in seiner Länge angepasst. Gemäß einer bevorzugten Ausführung weist das einteilige Stangenteil zumindest endseitig jeweils entsprechende Abschnitte auf, die mit einem Gewinde versehen und jeweils zum Koppeln mit einem Verbinderelement eingerichtet sind. Zum Koppeln insbesondere der Enden des vorzugsweise als Gewindestange ausgebildeten Stangenteils mit einem jeweiligen Verbinderelement werden bevorzugt Spannmuttern verwendet.

Das Vorsehen einer mehrteiligen Teleskopstange betrifft eine an sich gesehen konstruktiv aufwendigere Variante der Ausgestaltung des Spannelements an der Spanneinrichtung, die jedoch auf vorteilhafte und einfache Weise beliebig an unterschiedliche Längen von Führungsschienen einer Duschabtrennung ohne großen Aufwand angepasst werden kann. Die mehrteilige Teleskopstange weist ebenfalls jeweils endseitig mindestens einen Gewindeabschnitt zum Koppeln mit dem Schienenprofil auf. Zudem hat die Teleskopstange einen Bereich, in dem sich zwei Stangenteile der Teleskopstange einander überlappen. Das Ende des ersten Teleskopstangenteils weist im Überlappbereich einen Abschnitt mit einem Außengewinde auf und das Ende des zweiten Teleskopstangenteils, vorzugsweise ausgebildet als Hülsrohr, weist im Überlappbereich einen Abschnitt mit einem Innengewinde auf. Die Gewinde an den Enden der Teleskopstangenteile, die den Überlappbereich ausbilden, werden in Abhängigkeit von der gewünschten Länge entsprechend ineinandergeschraubt.

Unabhängig von der Ausgestaltung des Spannelements sind die voneinander abgewandten Enden des Spannelements dazu eingerichtet, über Verbinderelemente mit Abschnitten oder den Enden des Schienenprofils gekoppelt zu werden.

Gemäß einer bevorzugten Ausführung weist mindestens ein Verbinderelement ein mit einem Abschnitt oder Ende des Schienenprofils in Wirkverbindung bringbares Kopplungsteil auf, wobei die Verbindung zwischen Kopplungsteil und Spannelement mittels einer separaten Spannmutter oder einem Kopfteil des Spannelements hergestellt ist. In einer einfachen Ausgestaltung des Verbinderelements ist dieses vorzugsweise zweiteilig ausgeführt, wobei das Kopplungsteil als eine Art Verbinderplatte mit einem Durchgang für das hindurchzuführende Spannelement ausgebildet ist, das mit der insbesondere separaten Spannmutter zusammenwirkt. Das plattenförmige Kopplungsteil ist etwa senkrecht zum Spannelement ausgerichtet und hintergreift bevorzugt Abschnitte am Schienenprofil formschlüssig. Das Kopplungsteil ist insbesondere direkt oder indirekt in Anlage mit der Spannmutter, welche auf das mit einem Gewinde ausgerüstete Ende des Spannelements aufgeschraubt wird. In einer möglichen Ausgestaltung ist jedes Ende des Spannelements über eine derartige Verbindung mit z. B. einem Ende oder vorbestimmten Abschnitt des Schienenprofils verbunden. Anstelle einer separaten Spannmutter kann an zumindest einem Ende des einteiligen Stangenteils bzw. dem freien Ende des ersten Teleskopstangenteils ein fest damit verbundenes Kopfteil als Werkzeugansatz vorgesehen sein. Das einteilige Stangeteil und das erste Teleskopstangenteil sind bevorzugt als Spannbolzen ausgeführt.

Gemäß einer optionalen oder alternativen Ausführungsform ist vorgesehen, dass mindestens ein Verbinderelement ein mit einem Abschnitt oder Ende des Schienenprofils in Wirkverbindung bringbares Kopplungsteil aufweist, an dem ein die Verbindung zwischen Kopplungsteil und Spannelement herstellender Gewindeschaft angeordnet ist. Das mit dem Schienenprofil in Wirkverbindung bringbare Kopplungsteil weist vorzugsweise eine plattenförmige Ausgestaltung auf, wobei sich etwa senkrecht vom plattenförmigen Kopplungsteil ein Gewindeschaft weg erstreckt. Insbesondere bei der Ausgestaltung des Spannelements als mehrteilige Teleskopstange wird das zweite insbesondere als Hülsrohr ausgebildete Stangenteil der Teleskopstange über den Gewindeschaft mit dem Kopplungsteil verbunden. Der Gewindeschaft kann einteilig mit dem Kopplungsteil ausgebildet sein. In einer alternativen Ausgestaltung weist das Kopplungsteil ähnlich wie in der ersten Ausgestaltung einen Durchgang auf, durch den sich statt des einen Endes der Gewindestange ein Gewindebolzen in Richtung des hohlzylindrischen Endes des zweiten Teleskopstangenteils erstreckt.

Vorzugsweise wirken die Kopplungsteile der Verbinderelemente mit jeweils den Enden des Schienenprofils im Aussteifungsbereich zusammen. Das Spannelement erstreckt sich dann bevorzugt über nahezu die Gesamtlänge der Führungsschiene. In einer Ausgestaltung, in der das Spannelement sich bevorzugt nur über etwa die Hälfte des Schienenprofils erstreckt, sind im Aufnahmeraum für die Spanneinrichtung nach innen vorstehende Materialstege vorgesehen. Die insbesondere senkrecht von den Aufnahmeraum definierenden Seitenwänden abstehenden Materialstege dienen bevorzugt als Anschlag bzw. Widerlager für das plattenartige Kopplungsteil des Verbinderelements.

In einer bevorzugten Weiterbildung der Duschabtrennung weist die Spanneinrichtung ein Stützteil auf, welches die Spanneinrichtung in Einbaulage gegenüber dem Schienenprofil abstützt, wobei das Stützteil vorzugsweise etwa auf der Hälfte der Länge der Spanneinrichtung angeordnet ist. Mithilfe des Stützteils erfolgt eine Lagefixierung der Spanneinrichtung innerhalb des Schienenprofils, insbesondere im Aufnahmeraum des Aussteifungsabschnitts. Zudem ist durch das Stützteil eine Stützfunktion an der Spanneinrichtung bewirkt, welche sich insbesondere bei Belastung durch das bewegliche Raumtrennsegment zusätzlich im Hohlprofil abstützt. Damit ist eine Erhöhung der auf die Enden des Schienenprofils wirkenden Vorspannkraft und gleichzeitig eine Reduzierung in der Durchbiegung des Gesamtsystems bewirkt. Das Stützteil ist insbesondere auf etwa der Hälfte der Länge der Spanneinrichtung und/oder des Schienenprofils angeordnet.

Vorzugsweise weist das Stützteil einen Führungsabschnitt, der mit einem Abschnitt der Spanneinrichtung zusammenwirkt, und einen Stützabschnitt auf, der mit mindestens einem Wandbereich im Aufnahmeraum des Versteifungsabschnitts des Schienenprofils in Anlage steht. Das Stützteil umgreift mit seinem Führungsabschnitt insbesondere das einteilige Stangenteil bzw. das erste Teleskopstangenteil der Spanneinrichtung bereichsweise, wobei vorzugsweise eine Klemmwirkung des Führungsabschnitts am Stangenteil bzw. dem ersten Teleskopstangenteil bewirkt ist. Damit ist das Einsetzen der Spanneinrichtung mit dem daran montierten Stützteil in den dafür vorgesehenen Aufnahmeraum am Schienenprofil vereinfacht. Mithilfe des Stützabschnitts am Stützteil, der bevorzugt in seinen Abmessungen auf die Abmessungen des Aufnahmeraums des Aussteifungsabschnitts angepasst ist, ist einem Mitbewegen des Stützteils selbst im Aufnahmeraum des Aussteifungsbereichs beim Betätigen der Spanneinrichtung entgegengewirkt. Das Stützteil ist bevorzugt aus einem Kunststoffmaterial ausgebildet, was das Koppeln des Führungsabschnitts mit dem Stangenteil, der das Stangenteil bereichsweise umgreift, vereinfacht.

Eine vorteilhafte Weiterbildung der erfindungsgemäßen Duschabtrennung sieht vor, dass der Aussteifungsbereich des Schienenprofils als H-Profil mit zumindest zwei den Aufnahmeraum seitlich begrenzenden Schenkeln und einem die Schenkel miteinander verbindenden Verbindungssteg ausgebildet ist. Die Ausgestaltung als H-Profil stellt eine einfache Möglichkeit zur Ausgestaltung des Aussteifungsbereichs am Schienenprofils dar, das trotz einer begrenzten Profilhöhe an sich ein vergleichsweise hohes Widerstandsmoment aufweist. Die den Aufnahmeraum seitlich begrenzenden Schenkel verlaufen im montierten Zustand der Führungsschiene etwa senkrecht und parallel zueinander. Mithilfe des Verbindungsstegs, der zugleich die Breite des Aussteifungsbereichs definiert, wird die Höhe des Aufnahmeraums für die Spanneinrichtung definiert. Ein als H-Profil ausgebildeter Aussteifungsbereich weist vorzugsweise zwei durch den Verbindungssteg voneinander getrennte Aufnahmeräume auf. Im montierten Zustand der Führungsschiene ist insbesondere der obere Aufnahmeraum des Aussteifungsbereichs zur Aufnahme der Spanneinrichtung mit ihrem Spannelement eingerichtet. Das Spannelement verläuft, bezogen auf den Querschnitt des Schienenprofils, insbesondere über die Höhe des Schienenprofils gesehen, bevorzugt außermittig.

In einer möglichen Weiterbildung der Erfindung ist das Schienenprofil als A-Profil mit zwei im Wesentlichen parallel zueinander verlaufenden Schenkeln ausgebildet. In einer möglichen Ausgestaltung des Aussteifungsbereichs ist einer der Aufnahmeräume als geschlossene Hohlkammer ausgeführt. Insbesondere der Aufnahmeraum, innerhalb dessen die Spanneinrichtung für die Führungsschiene angeordnet wird, ist geschlossen ausgeführt.

Vorzugsweise ist gemäß einer Ausführungsform vorgesehen, dass der Tragbereich für das bewegliche Raumtrennsegment benachbart an den Aussteifungsbereich des Schienenprofils angrenzt. Damit ist eine unmittelbare Verbindung zwischen dem Aussteifungsbereich des Schienenprofils und dem Tragbereich für das daran entlang zu bewegende, bewegliche Raumtrennsegment geschaffen. Mögliche durch das Raumtrennsegment auf die Führungsschiene erzeugte Kräfte werden somit unmittelbar durch den Aussteifungsbereich und die im Aussteifungsbereich angeordnete Spanneinrichtung aufgefangen. Vorzugsweise grenzt der Tragbereich für das bewegliche Raumtrennsegment unmittelbar an einem Schenkel des insbesondere als H- oder A-Profil ausgebildeten Aussteifungsbereichs des Schienenprofils an.

Gemäß einer bevorzugten Weiterbildung hat der Tragbereich des Schienenprofils zwei im Wesentlichen parallel und im Abstand zueinander verlaufende Führungsstege, zwischen denen ein Hohlraum ausgebildet ist. Mithilfe der sich insbesondere senkrecht vom Aussteifungsbereich des Schienenprofils weg erstreckenden Führungsstege ist eine sichere Aufnahme des entlang des Schienenprofils zu bewegenden Raumtrennsegments bewirkt; insbesondere kann also in dem Hohlraum ein Gleitelement (Gleiter) oder eine Rolle angeordnet sein, die mit dem bewegbaren Raumtrennsegment verbunden sind, vorzugsweise also einer Art Schiebetür. Zudem verleihen die seitlich abstehenden Führungsstege der Führungsschiene neben dem Aussteifungsbereich eine verbesserte Steifigkeit quer zur Höhenrichtung des Schienenprofils, sodass beim Spannen der Spanneinrichtung das Schienenprofil nicht senkrecht zu seiner eigentlichen Spannrichtung ausgelenkt wird. Vorzugsweise ist der Abstand zwischen den Führungsstegen derart gewählt, dass sich das Raumtrennsegment nicht ungewollt aus dem Tragbereich am Schienenprofils herausbewegen kann. Insbesondere der obere der Führungsstege dient als Sicherung für eine vorzugsweise auf dem unteren Führungssteg entlanggeführte Aufhängung des Raumtrennsegments.

Gemäß einer bevorzugten Ausführungsform stehen die Führungsstege etwa endseitig an einem der Schenkel des Aussteifungsbereichs seitlich ab. Durch die bezogen auf die Profilhöhe jeweils an dem oberen und unteren Ende des Schienenprofils seitlich abstehenden Führungsstege ist das Widerstandsmoment des Schienenprofils weiter erhöht. Vorzugsweise sind die Führungsstege, bezogen auf eine die Höhe des Schienenprofils definierende Mittenachse, spiegelsymmetrisch ausgebildet. Die Führungsstege weisen insbesondere auf ihren der Aufhängung für das bewegliche Raumtrennsegment zugewandten Flächen eine konkav gekrümmte Kontur auf.

Gemäß einer bevorzugten Weiterbildung weist das bewegliche Raumtrennsegment eine Verfahreinheit auf, insbesondere mehrere Rollen oder Gleiter, welche innerhalb des Tragbereichs am Schienenprofil geführt ist. Mittels der Verfahreinheit, insbesondere mehrerer Rollen, an jeweils einer Aufhängung für das bewegliche Raumtrennsegment kann dieses mit wenig Kraftaufwand entlang der Führungsschiene bewegt werden. Das Vorsehen von Rollen beinhaltet eine bevorzugt reibungsarme Bewegung der Verfahreinheit und damit des bewegbaren Raumtrennsegments nach Art einer Schiebetür, entlang des Schienenprofils. Die Rollen der Verfahreinheit liegen insbesondere auf dem unteren Führungssteg des Tragbereichs auf.

In einer möglichen Ausgestaltung ist der Aufnahmebereich für die Spanneinrichtung am Schienenprofil nach oben offen oder geschlossen ausgestaltet und erstreckt sich vorzugsweise über etwa zwei Drittel der Höhe des Schienenprofils. Der nach oben offene Aufnahmeraum für die Spanneinrichtung ermöglicht ein einfaches Einsetzen der Spanneinrichtung in das Schienenprofil der Führungsschiene. Insbesondere, wenn nur Abschnitte des Schienenprofils mit einer solchen Spanneinrichtung ausgerüstet werden sollen, vereinfacht die offene Ausgestaltung die Montage der Spanneinrichtung erheblich. Bei einem nach oben offenen Aufnahmeraum ist der Aussteifungsbereich ähnlich einem H-Profil ausgebildet.

Gemäß einer bevorzugten Ausgestaltung ist der Aufnahmeraum für die Spanneinrichtung nach oben geschlossen ausgestaltet. Der Aufnahmeraum definiert somit eine Art Hohlkammer für die darin einzusetzende Spanneinrichtung. Im Falle der geschlossenen Ausgestaltung des Aufnahmeraums ist die Spanneinrichtung jeweils von den Enden des Schienenprofils aus in den dafür vorgesehenen Aufnahmeraum einzusetzen. Der Aufnahmeraum für die Spanneinrichtung erstreckt sich bevorzugt über etwa zwei Drittel der Höhe des Schienenprofils. Damit ist im Aufnahmeraum ausreichend Platz für die Spanneinrichtung vorhanden und das Zurückbiegen des Schienenprofils, was bevorzugt in Höhenrichtung des Schienenprofils der Führungsschiene erfolgt, erleichtert.

Gemäß einer bevorzugten Weiterbildung ist neben dem beweglichen Raumtrennsegment ein weiteres Raumtrennsegment vorgesehen, welches feststehend am Schienenprofil gehalten ist.

Vorzugsweise weist der Aussteifungsbereich des Schienenprofils auf der vom ersten Aufnahmeraum abgewandten Seite des Verbindungsstegs einen zweiten Aufnahmeraum auf, der nach unten offen ausgebildet ist, wobei vorzugsweise das feststehende Raumtrennsegment in den zweiten Aufnahmeraum am Aussteifungsbereich des Schienenprofils eingreift. Mit dem zweiten insbesondere nach unten offenen Aufnahmeraum am Aussteifungsbereich des Schienenprofils ist eine einfache und zugleich sichere Aufnahme des feststehenden Raumtrennsegments an der erfindungsgemäßen Duschabtrennung bewirkt. Mittels des zweiten Aufnahmeraums am Schienenprofil kann das feststehende Raumtrennsegment einfach und vor allem sicher gehalten werden, ohne eine separate, am Schienenprofil zu befestigende Halterung für das feststehende Raumtrennsegment vorsehen zu müssen. Insbesondere im Zusammenhang mit einem am Schienenprofil aufgenommenen, feststehenden Raumtrennsegment ist die Ausgestaltung der Spanneinrichtung entlang nur eines vorbestimmten Abschnitts des Schienenprofils von Vorteil. Trotz eines von unten entlang nur eines Abschnitts in den zweiten Aufnahmeraum eingreifenden feststehenden Raumtrennsegments kann die Spanneinrichtung sich auch über die Gesamtlänge des Führungsschiene erstrecken.

Eine Weiterbildung der erfindungsgemäßen Duschabtrennung sieht vor, dass die den zweiten Aufnahmeraum seitlich begrenzenden Schenkel auf ihren dem Aufnahmeraum zugewandten Innenseiten Verrastprofile für mit dem feststehenden Raumtrennsegment in Anlage bringbare Dichtelemente aufweist. Mithilfe der zwischen das Raumtrennsegment und die Schenkel des Schienenprofils anordenbaren Dichtelemente ist eine Abdichtung wie auch das Einhalten eines Abstands zwischen den Schenkeln des insbesondere aus einem Metallwerkstoff hergestellten Schienenprofils und den üblicherweise aus Glas gefertigten Raumtrennsegmenten bewirkt. Mithilfe der auf den Innenseiten der Schenkel ausgebildeten Verrastprofile ist ein sicherer Rückhalt eines üblicherweise nachträglich zwischen das Raumtrennsegment und einen jeweiligen Schenkel einzusetzenden Dichtelements gewährleistet. Die Verrastprofile können als eine Art Erhebung und/oder Vertiefung auf den Innenseiten der Schenkel des Aussteifungsbereichs ausgebildet sein.

In noch einer weiteren Ausführungsform weist das Schienenprofil ein erstes Ende, welches an einer Raumwand und/oder einem Wandpaneel eingespannt ist, und ein entgegengesetztes (zweites) Ende auf, an dem ein Montageabschnitt für ein mit dem Schienenprofil zusammenwirkendes Tragprofil oder eine mit dem Schienenprofil zusammenwirkende weitere Führungsschiene vorgesehen ist. Das Tragprofil oder die weitere Führungsschiene verläuft bevorzugt im Wesentlichen senkrecht zum Schienenprofil. Insbesondere wird mithilfe des Tragprofils / der weiteren Führungsschiene das freie, von der Raumwand bzw. dem Wandpaneel abgewandte (zweite) Ende der Führungsschiene im Raum gehalten. Dem Tragprofil bzw. der Führungsschiene kann beispielsweise auch ein feststehendes Raumtrennsegment zugeordnet sein, das sich ebenfalls zumindest entlang eines Abschnitts des Tragprofils bzw. der Führungsschiene erstreckt. Sofern am Montageabschnitt des Schienenprofils eine weitere Führungsschiene befestigt ist, kann entlang dieser weiteren Führungsschiene ein weiteres bewegliches Raumtrennsegment geführt werden. Mithilfe des Montageabschnitts am zweiten Ende des Schienenprofils wird eine feste, auf Kraft- oder Formschluss basierende Verbindung zwischen dem Schienenprofil und dem Tragprofil bzw. der weiteren Führungsschiene erzeugt.

Die Erfindung betrifft gemäß einem zweiten Aspekt eine Führungsschiene für eine Duschabtrennung, insbesondere eine Duschabtrennung nach einer der vorstehend beschriebenen bevorzugten Ausführungsformen, wobei die Führungsschiene ein Schienenprofil mit einem Tragbereich zum Führen eines beweglichen Raumtrennsegments und einem Aussteifungsbereich zum Aussteifen des Schienenprofils aufweist, wobei dem Aussteifungsbereich eine Spanneinrichtung zum Erzeugen einer in Längsrichtung der Führungsschiene wirkenden Spannkraft zugeordnet ist. Mithilfe einer dem Aussteifungsbereich zugeordneten Spanneinrichtung wird der Führungsschiene ein erhöhtes Widerstandsmoment verliehen. Zudem kann mittels der Spanneinrichtung einer ungewollten Verformung der Führungsschiene, insbesondere einem Verbiegen des Schienenprofils in Höhenrichtung, entgegengewirkt werden. Insgesamt wird einem solch erfindungsgemäßen Schienenprofil für eine Duschabtrennung mittels der Spanneinrichtung eine erhöhte Steifigkeit bei möglichen darauf einwirkenden Kräften verliehen, wie z. B. durch ein daran entlang bewegliches Raumtrennsegment.

Die Erfindung betrifft in einem weiteren Aspekt ebenfalls die Verwendung einer Spanneinrichtung an einer Führungsschiene einer Duschabtrennung, insbesondere nach einer der vorstehend beschriebenen bevorzugten Ausführungsformen, zum Erzeugen einer in Längsrichtung der Führungsschiene wirkenden Spannkraft und Ausgleichen einer Verbiegung an deren Schienenprofil. Mit der Verwendung einer Spanneinrichtung, welche sich bevorzugt zumindest entlang eines Abschnitts der Führungsschiene erstreckt, kann auf vorteilhaft einfache Weise eine Spannkraft in Längsrichtung auf die Führungsschiene ausgeübt werden. Mit Erzeugen der Spannkraft, wobei an der Spanneinrichtung selbst eine Zugkraft aufgebracht wird, die dann in Form einer Druckkraft an insbesondere zwei im Abstand zueinander angeordneten Abschnitten des Schienenprofils angreift, kann einer Verformung des Schienenprofils insbesondere senkrecht zur Erstreckungsrichtung der Führungsschiene entgegengewirkt oder eine insbesondere in Höhenrichtung des Schienenprofils verformte Führungsschiene in ihre gewünschte ursprünglich lineare Ausrichtung zurückgebracht werden.

Die zur erfindungsgemäßen Duschabtrennung beschriebenen, bevorzugten Ausführungsformen bzw. Weiterbildungen sind zugleich auch bevorzugte Ausführungsformen der erfindungsgemäßen Führungsschiene sowie der Verwendung einer Spanneinrichtung, sofern sich diese aufgrund konstruktiver Gegebenheiten nicht widersprechen.

Die in der Beschreibung, in den Zeichnungen sowie in den Ansprüchen offenbarten Merkmale der Erfindung können sowohl einzeln als auch in beliebiger Kombination miteinander für die Weiterbildung der Erfindung wesentlich sein, sofern sie sich technisch nicht widersprechen.

Die Erfindung wird nun im Folgenden anhand verschiedener Ausführungsbeispiele unter Bezugnahme auf die beigefügten Figuren näher beschrieben. Hierbei zeigen:
- Fig. 1:: eine perspektivische Ansicht einer erfindungsgemäßen Duschabtrennung;
- Fig. 2:: eine perspektivische Ansicht einer erfindungsgemäßen Führungsschiene mit einer daran angeordneten Spannvorrichtung gemäß einer ersten Ausführung;
- Fig. 3:: eine Schnittdarstellung der Führungsschiene nach Fig. 2;
- Fig. 4:: eine Explosionsdarstellung der erfindungsgemäßen Spanneinrichtung nach Fig. 2 und 3;
- Fig. 5:: eine perspektivische Ansicht einer erfindungsgemäßen Führungsschiene und einer zweiten Ausführungsform einer erfindungsgemäßen Spanneinrichtung;
- Fig. 6:: eine Draufsicht auf die erfindungsgemäße Führungsschiene mit ihrer Spanneinrichtung nach Fig. 1 und 5 im Teilschnitt;
- Fig. 7:: eine Ansicht des Querschnitts des Schienenprofils gemäß einer ersten Ausführungsform;
- Fig. 8:: eine Ansicht des Querschnitts des Schienenprofils gemäß einer weiteren Ausführungsform;
- Fig.9: eine perspektivische Ansicht einer modifizierte Ausführungsform der Spanneinrichtung gemäß den Fig. 2 - 4;
- Fig. 10 - 12: verschiedene Ansichten der Spanneinrichtung gemäß Fig.9 und
- Fig.13: eine perspektivische Ansicht einer weiteren Ausführungsform einer erfindungsgemäßen Duschabtrennung.

Fig. 1 zeigt eine Duschabtrennung 100 zur Montage an einer Raumwand und/oder einem Wandpaneel 102, welche zum Abtrennen eines Duschbereichs 104 in einer nicht näher abgebildeten Nasszelle eines Gebäudes verwendet wird. Der Boden des Duschbereichs 104 wird von einer Duschwanne 106 definiert. Der Duschbereich 104 wird üblicherweise durch mehrere Raumtrennsegmente 108, 110 vom übrigen Bereich der Nasszelle abgetrennt.

Das Raumtrennsegment 108 ist oberhalb der Duschwanne 104 feststehend angeordnet, wohingegen das Raumtrennsegment 110, nach Art einer Schiebe-Tür, beweglich entlang einer Führungsschiene 1, 1' der Duschabtrennung 100 angeordnet ist. Die Führungsschiene 1, 1' weist ein Schienenprofil 2, 2', das mit einem ersten Ende 4 an der Raumwand und/oder dem Wandpaneel 102 befestigt bzw. eingespannt ist. Am entgegengesetzten, zweiten Ende 4' des Schienenprofils 2, 2' ist ein Montageabschnitt 6 zum Koppeln mit einem Tragprofil 8 vorgesehen. Schienenprofil 2, 2' und Tragprofil 8 verlaufen etwa senkrecht zueinander. Schienenprofil 2, 2' und Tragprofil 8 verlaufen in einer Ebene, die vorzugsweise etwa parallel zur Duschwanne 104 ausgerichtet ist.

Das Tragprofil 8 ist mit einem seiner Enden ebenfalls an einer Raumwand bzw. einem Wandpaneel 102 befestigt. Zwischen der Oberseite der Duschwanne 106 und dem Tragprofil 8 erstreckt sich entlang zumindest eines Abschnitts des Tragprofils 8 üblicherweise auch ein feststehendes Raumtrennsegment 108, das aus Gründen der Vereinfachung nicht in Fig. 1 gezeigt ist.

Die Führungsschiene 1, 1' ist zum Tragen und Führen des beweglichen Raumtrennsegments 110 in Form einer Schiebetür eingerichtet. Über das Raumtrennsegment 110 ist der Zugang in und aus dem Duschbereich 104 vereinfacht. Um einer Verformung der Führungsschiene 1, 1' durch die darauf einwirkende Masse des beweglichen Raumtrennsegments 110 entgegenzuwirken, ist die Führungsschiene 1, 1' mit einer Spanneinrichtung 10, 10' (Fig. 2, 5) versehen, welche zum Erzeugen einer in Längsrichtung des Führungsschiene 1, 1' wirkenden Spannkraft eingerichtet ist und mittels derer das Widerstandsmoment des Führungsschiene 1, 1' erhöht wird.

Wie Fig. 2 zu entnehmen ist, weist die Führungsschiene 1, 1' einen Aussteifungsbereich 12 zum Aussteifen des Schienenprofils 2, 2' und einen Tragbereich 14 zum Führen des beweglichen Raumtrennsegments 110 auf. Wie Fig. 2 weiter zu entnehmen ist, weist der Aussteifungsbereich 12 einen Aufnahmeraum 16 auf, innerhalb dessen die Spanneinrichtung 10 angeordnet ist.

Die Spanneinrichtung 10 umfasst ein Spannelement 18, welches mit dem Schienenprofil 2 verbunden und mit Aufbringen einer Zugkraft auf das Spannelement 18 eingerichtet ist, eine Druckkraft entlang zumindest eines Abschnitts, in der vorliegenden Ausführungsform entlang der Gesamtlänge des Führungsschiene 1, zu erzeugen. Das Spannelement 18 kann in Abhängigkeit von der gewünschten Ausführung sich über etwa die Hälfte, etwa drei Viertel oder mehr als neun Zehntel der Gesamtlänge des Schienenprofils (2, 2') erstrecken.

Das Spannelement 18 ist in einer in Fig. 2 bis 4 gezeigten möglichen Ausführung jeweils endseitig mit der Führungsschiene 1 verbunden. Gemäß der Ausführung ist das Spannelement 18 als mehrteilige Teleskopstange 20 mit zumindest einem ersten Stangenteil 22 und einem zweiten Stangenteil 24 ausgebildet. Das erste Stangenteil 22 (Fig.3) weist zumindest entlang seiner Endabschnitte jeweils ein Außengewinde 26 auf und kann z. B. als Gewindestange 22' ausgeführt sein. Das zweite Stangenteil 24 ist als Hülsrohr 24' ausgebildet und weist an seinen Enden jeweils einen Abschnitt mit einem Innengewinde 28 auf.

Das Spannelement 18 ist endseitig jeweils über Verbinderelemente 30, 32 mit Abschnitten oder den Enden 4, 4' des Führungsschiene 1 gekoppelt. Das Verbinderelement 30 weist ein mit einem Abschnitt oder dem Ende 4, 4' des Führungsschiene 1 in Wirkverbindung bringbares Kopplungsteil 34, in Form eines Plattenkörpers, mit einem Durchgang 36 auf. Die Verbindung zwischen dem Kopplungsteil 34 und dem einen Ende des Spannelements 18 wird mittels einer Spannmutter 38 hergestellt. Am anderen Ende des als Teleskopstange 20 ausgebildeten Spannelements 18, insbesondere am Ende des als Hülsrohr 24' ausgebildeten zweiten Stangenteils 24, ist das Verbinderelement 32 angeordnet.

Das Verbinderelement 32 weist ein mit einem Abschnitt oder Ende des Schienenprofils 2 in Wirkverbindung bringbares Kopplungsteil 34' in Form eines Plattenkörpers auf. An dem Kopplungsteil 34' ist entgegen der vorherigen Ausgestaltung ein die Verbindung zwischen dem Kopplungsteil 34' und dem als Hülsrohr 24' ausgebildeten zweiten Stangenteil 24 des Spannelement 18 herstellender Gewindeschaft 40 angeordnet bzw. vorgesehen. In der vorliegend gezeigten Ausführung sind das Kopplungsteil 34' und der Gewindeschaft 40 einteilig ausgebildet.

Wie Fig. 4 zu entnehmen, sind in der vorliegenden Ausführung das erste Stangenteil 22 und das zweite Stangenteil 24 nicht unmittelbar miteinander verbunden. Die kraftübertragende Verbindung zwischen den Stangenteilen 22, 24 wird über eine separate Gewindebuchse 42 hergestellt. Die Gewindebuchse 42 weist ein mit dem Innengewinde 28 des zweiten Stangenteils 24 zusammenwirkendes Außengewinde 42' und ferner ein mit dem Außengewinde 26 des ersten Stangenteils 22 nicht näher gezeigtes Innengewinde auf. Über die Gewindebuchse 42 ist die Verstellbarkeit von erstem und zweitem Stangenteil 22, 24 jeweils über deren gesamte Längen ermöglicht.

In den Fig. 5 und 6 ist eine alternative Ausführungsform der Führungsschiene 1' mit einer Spanneinrichtung 10' gezeigt, welche ein Spannelement 18' umfasst, das ein einteiliges, ebenfalls als Gewindestange 22' ausgebildetes Stangenteil 44 aufweist, welches endseitig über Verbinderelemente 30 mit Abschnitten oder den Enden 4, 4' der Führungsschiene 1' gekoppelt ist.

Wie aus den Fig. 5 und 6 ersichtlich, kann jedes der Verbinderelemente 30 ein Kopplungsteil 34 in Form eines Plattenkörpers mit einem Durchgang 36 aufweisen, durch den sich das Spannelement 18' mit einem seiner Enden hindurch erstreckt. Die Verbindung zwischen dem Kopplungsteil 34 und dem Spannelement 18' wird jeweils mittels einer Spannmutter 38 hergestellt.

Auch die Spanneinrichtung 10` mit ihrem als einteiliges Stangenteil 44 ausgebildeten Spannelement 18' ist in einem oberen Aufnahmeraum 16 am Aussteifungsbereich 12 des Schienenprofils 2 der Führungsschiene 1' aufgenommen.

Fig. 7 zeigt das Schienenprofil 2 im Querschnitt mit der im Aufnahmeraum 16 des Aussteifungsbereichs 12 angeordneten Spanneinrichtung 10. Der Aussteifungsbereich 12 des Schienenprofils 2 ist, wie aus Fig. 7 ersichtlich, als H-Profil mit zumindest zwei den Aufnahmeraum seitlich begrenzenden Schenkeln 46, 48 und einem die Schenkel 46, 48 miteinander verbindenden Verbindungssteg 50 ausgebildet. In einer bevorzugten Ausführung ist der Tragbereich 14 für das bewegliche Raumtrennsegment 110 angrenzend an den Aussteifungsbereich 12 des Schienenprofils 2 ausgebildet. Entlang des Tragbereichs 14 der Führungsschiene 1 wird eine nicht näher gezeigte Verfahreinheit, insbesondere mit mehreren Rollen, für das bewegliche Raumtrennsegment 110 geführt.

Der Tragbereich 14 wird aus zwei im Wesentlichen parallel und im Abstand zueinander verlaufenden Führungsstegen 52, 54 gebildet, welche endseitig am Schenkel 48 des Aussteifungsbereichs 12 seitlich abstehen, insbesondere senkrecht dazu verlaufen, und bezogen auf eine die Höhe H des Schienenprofils 2 definierende Mittenachse M spiegelsymmetrisch ausgebildet sind.

In der gezeigten Ausführung ist der Aufnahmeraum 16 für die Spanneinrichtung 10, 10' am Schienenprofil 2 nach oben offen ausgebildet. Der Aufnahmeraum 16 erstreckt sich über etwa zwei Drittel der Höhe H des Schienenprofils 2.

Fig. 8 zeigt eine alternative Ausgestaltung eines Schienenprofils 2', das einen Aufnahmeraum 16' für die Spanneinrichtung 10, 10' hat, der oben geschlossen ausgestaltet ist. Der Aussteifungsbereich 12' des Schienenprofils 2' ist als A-Profil mit ebenfalls zwei den Aufnahmeraum 16' seitlich begrenzenden Schenkeln 46, 48, jedoch mit zwei die Schenkel 46, 48 verbindenden Verbindungsstegen 50, 56 ausgebildet.

In der in Fig. 8 gezeigten Ausführung des Schienenprofils 2' ist der Tragbereich 14 für das bewegliche Raumtrennsegment 110 benachbart an den Aussteifungsbereich 12' des Schienenprofils 2' angrenzend angeordnet.

Wie aus beiden Fig. 7 und 8 jeweils ersichtlich, weist jeder Aussteifungsbereich 12, 12' der Schienenprofile 1,1' auf der vom ersten Aufnahmeraum 16, 16' abgewandten Seite des Verbindungssteges 50 einen zweiten Aufnahmeraum 58 auf, der im montierten Zustand der jeweiligen Führungsschiene 1, 1' nach unten offen ausgeführt ist. Wie den Fig. 7 und 8 angedeutet, greift entlang zumindest eines Abschnitts in die Aufnahmeräume 58 an den Schienenprofilen 2, 2' das feststehende Raumtrennsegment 108 ein.

Die ebenfalls den zweiten Aufnahmeraum 58 seitlich begrenzenden Schenkel 46, 48 der Aussteifungsbereiche 12, 12' weisen auf ihren Innenseiten Verrastprofile 60, 62 auf, in die mit dem feststehenden Raumtrennsegment in Anlage bringbare, nicht näher gezeigte Dichtelemente zusammenwirken. Das Verrastprofil 60 weist mehrere an der Innenseite des Schenkels 46 vorstehende Materialvorsprünge 64 auf. Das Verrastprofil 62 ist hingegen an der Innenseite des den Aufnahmeraum 58 begrenzenden Schenkels 48 als sich in Längsrichtung des Schienenprofils 2, 2' erstreckende Ausnehmung 66 ausgebildet.

In Fig. 9 ist eine modifizierte Ausführungsform der Spanneinrichtung 10 gemäß den Fig. 2 - 4 gezeigt, wobei auf die grundlegende Ausgestaltung der Spanneinrichtung 10 auf die Ausführungen zu den Fig. 2 - 4 Bezug genommen wird. Entlang eines Abschnitts des als mehrteilige Teleskopstange 20 ausgebildeten Spannelements 18 ist ein Stützteil 68 vorgesehen. Das Stützteil 68 stützt insbesondere die Spanneinrichtung 10 mit seinem Spannelement 18 in Einbaulage gegenüber dem Schienenprofil 2 ab. Wie Fig. 9 zu entnehmen, ist das Stützteil 68 etwa auf der Hälfte der Länge der Spanneinrichtung 10 und/oder des Schienenprofils 2 angeordnet. Insbesondere greift das Stützteil 68 an dem ersten Stangenteil 22 des als Teleskopstange 20 ausgebildeten Spannelements 18 an.

Fig. 10 zeigt eine Explosionsdarstellung der Spanneinrichtung 10. Entgegen der in den Fig. 2 - 4 gezeigten Ausführung ist das erste Stangenteil 22 als "langer" Spannbolzen 22" mit einem fest an dem freien Ende des Stangenteils 22 ausgebildeten Kopfteil 23 als Werkzeugansatz ausgeführt. Der Spannbolzen 22' wirkt mit dem Verbinderelement 30 zusammen, das an einer Seite des Schienenprofils 2 angreift. Ferner ist aus Fig. 10 zu entnehmen, dass mit dem freien Ende des als Hülsrohr 24' ausgebildeten zweiten Stangenteil 24 des Spannelement 18 das Verbinderelement 32 mit seinem plattenförmigen Kopplungsteil 34' und dm daran abstehenden Gewindeschaft 40 zusammenwirkt.

Das Stützteil 68 weist zudem einen Führungsabschnitt 70 auf, der mit einem Abschnitt der Spanneinrichtung 10, insbesondere dessen Spannelement 18, zusammenwirkt. Der Führungsabschnitt 70 des Stützteils 68 ist bevorzugt klemmend am ersten Stangenteil 22 gehalten. Dadurch kann die Spanneinrichtung 10 zusammen mit dem Stützteil 68 einfach von oben in den Aufnahmeraum 16 des Aussteifungsbereichs 12 am Schienenprofil 2 eingesetzt werden.

Hinsichtlich der grundlegenden Ausgestaltung der in den Figuren 11 und 12 gezeigten Spanneinrichtung 10 und des Schienenprofils 2 wird ebenfalls auf die Ausführungen zu den Fig. 2-4 und 7 Bezug genommen. Wie aus Fig. 11 und 12 ersichtlich, stützt sich das zusätzlich an der Spanneinrichtung 10 vorgesehene Stützteil 68 zumindest am Verbindungssteg 50 des Aussteifungsbereichs 12 ab. Dadurch erfolgt eine Lagefixierung der Spanneinrichtung 10 innerhalb des Aufnahmeraums 16 im Aussteifungsbereich 12. Das Stützteil 68 weist einen Stützabschnitt 72 auf, der zumindest mit dem Verbindungssteg 50, aber auch mit den den Aufnahmeraum 16 seitlich begrenzenden Schenkeln 46, 48 in Anlage steht. Speziell beim Spannen der Spanneinrichtung 10 ist einem Mitbewegen des Stützteils 68 im Aufnahmeraum 16 des Schienenprofils 2 entgegengewirkt.

Wie ferner aus Fig. 12 zu sehen, umgreift der Führungsabschnitt das erste Stangenteil 22 des Spannelements 18 bereichsweise, vorzugsweise um mehr als den halben Umfang, wodurch bevorzugt die oben beschriebene Klemmwirkung des Stützteils 68 am Spannelement 18 verwirklicht ist. Das zur Spanneinrichtung 10 beschriebene Stützteil 68 kann selbstverständlich auch in Verbindung mit einer Spanneinrichtung 10` verwendet werden, welche entgegen der Spanneinrichtung 10 ein Spannelement 18' aufweist, das aus einem einteiligen Stangenteil 44 ausgebildet ist. Auch das Stangenteil 44 kann, ähnlich wie das erste Stangenteil 22 des als Teleskopstange 20 ausgebildeten Spannelements 18, als "lange" Spannschraube mit einem fest daran ausgebildeten Kopfteil ausgeführt sein.

Fig. 13 zeigt eine alternative Ausgestaltung einer Duschabtrennung 100' zur Montage an einer Raumwand und/oder einem Wandpaneel 102, welche zum Abtrennen eines Duschbereichs 104 in einer Nasszelle verwendet wird. Der Boden des Duschbereichs 104 wird wiederum von einer Duschwanne 106 definiert. Der Duschbereich 104 der Duschabtrennung 100' wird ebenfalls durch mehrere Raumtrennsegmente 108, 110 vom übrigen Bereich der Nasszelle abgetrennt.

Im Gegensatz zur vorherigen Ausführung weist die Duschabtrennung 100' zwei Führungsschienen 1, 1' auf. Beide Führungsschienen 1, 1' weisen jeweils ein Schienenprofil 2, 2' auf, das mit einem ersten Ende 4 an der Raumwand und/oder dem Wandpaneel 102 befestigt bzw. eingespannt ist. Die entgegengesetzten, zweiten Enden 4' der Schienenprofile 2, 2' beider Führungsschienen 1, 1' sind über einen Montageabschnitt 6 mit der jeweils anderen Führungsschiene 1, 1' verbunden. Die Schienenprofile 2, 2' der beiden Führungsschienen 1, 1' verlaufen bevorzugt in einer Ebene etwa senkrecht zueinander.

An beiden Führungsschienen 1, 1' ist jeweils ein feststehendes Raumtrennsegment 108 aufgenommen, welches sich zwischen den Führungsschienen 1, 1' und der Oberseite der Duschwanne 104 erstreckt. In der vorliegend gezeigten Ausführung ist an jeder Führungsschiene 1, 1' ferner ein bewegliches Raumtrennsegment 110, nach Art einer Schiebe-Tür, entlang der Führungsschiene 1, 1' der Duschabtrennung 100' geführt. Die Duschabtrennung 100' weist durch die etwa im rechten Winkel zueinander bewegbaren Raumtrennsegmente 110 einen sogenannten "Eckeinstieg" auf.

Die Führungsschienen 1, 1' sind jeweils zum Tragen und Führen der beweglichen Raumtrennsegmente 110 eingerichtet. Über die Raumtrennsegmente 110 ist der Zugang in und aus dem Duschbereich 104 vereinfacht. Um einer Verformung der Führungsschiene 1, 1' durch die darauf einwirkende Masse des beweglichen Raumtrennsegments 110 entgegenzuwirken, ist jede der Führungsschienen 1, 1' mit einer Spanneinrichtung 10, 10' (Fig. 2, 5) versehen.

Die Führungsschienen 1, 1' der Duschabtrennung 100' sind identisch zu den Führungsschienen 1, 1' der Duschabtrennung 100 ausgebildet, weshalb auf die obigen Ausführungen zu den konkreten Merkmalen der Führungsschienen 1, 1', den Schienenprofilen 2, 2' und den Spanneinrichtungen 10, 10' Bezug genommen wird.

### Bezugszeichenliste:

- 1, 1`: Führungsschiene
- 2, 2': Schienenprofil
- 4: erstes Ende
- 4': zweites Ende
- 6: Montageabschnitt
- 8: Tragprofil
- 10, 10`: Spanneinrichtung
- 12, 12`: Aussteifungsbereich
- 14: Tragbereich
- 16, 16`: Aufnahmeraum
- 18, 18`: Spannelement
- 20: Teleskopstange
- 22: erstes Stangenteil
- 22': Gewindestange
- 22": Spannbolzen
- 23: Kopfteil
- 24: zweites Stangenteil
- 24': Hülsrohr
- 26, 42': Außengewinde
- 28: Innengewinde
- 30, 32: Verbinderelement
- 34, 34': Kopplungsteil
- 36: Durchgang
- 38: Spannmutter
- 40: Gewindeschaft
- 42: Gewindebuchse
- 44: einteiliges Stangenteil
- 46, 48: Schenkel
- 50: Verbindungssteg
- 52, 54: Führungssteg
- 56: Verbindungssteg
- 58: zweiter Aufnahmeraum
- 60, 62: Verrastprofil
- 64: Materialvorsprung
- 66: Ausnehmung
- 68: Stützteil
- 70: Führungsabschnitt
- 72: Stützabschnitt
- 100, 100': Duschabtrennung
- 102: Raumwand/Wandpaneel
- 104: Duschbereich
- 106: Duschwanne
- 108: Raumtrennsegment (feststehend)
- 110: Raumtrennsegment (beweglich)
- H: Höhe
- M: Mittenachse

## Patentansprüche

1. Duschabtrennung (100, 100') zur Montage an einer Raumwand und/oder einem Wandpaneel (102), mit
mindestens einer Führungsschiene (1, 1') zum Tragen und Führen eines beweglichen Raumtrennsegments (110), und
einem entlang der Führungsschiene (1, 1') beweglichen Raumtrennsegment (110), wobei die Führungsschiene (1, 1') ein Schienenprofil (2, 2') mit zumindest einem Tragbereich (14) zum Führen des beweglichen Raumtrennsegments (110) aufweist,
**dadurch gekennzeichnet, dass** das Schienenprofil (2, 2') einen Aussteifungsbereich (12, 12') zum Aussteifen der Führungsschiene (1, 1') aufweist,
und dass dem Aussteifungsbereich (12, 12') eine Spanneinrichtung (10, 10') zum Erzeugen einer in Längsrichtung der Führungsschiene (1, 1') wirkenden Spannkraft zugeordnet ist.

2. Duschabtrennung (100, 100') nach Anspruch 1,
**dadurch gekennzeichnet, dass** der Aussteifungsbereich (12, 12') des Schienenprofils (2, 2') einen (ersten) Aufnahmeraum (16, 16') aufweist, innerhalb dessen die Spanneinrichtung (10, 10') - mindestens teilweise - angeordnet ist.

3. Duschabtrennung (100, 100') nach Anspruch 1 oder 2,
**dadurch gekennzeichnet, dass** die Spanneinrichtung (10, 10') ein Spannelement (18, 18') aufweist, welches mit dem Schienenprofil (2, 2') verbunden und mit Aufbringen einer Zugkraft auf das Spannelement (18, 18') dazu eingerichtet ist, eine Druckkraft entlang zumindest eines Abschnitts der Führungsschiene (1, 1') zu erzeugen,
wobei das Spannelement (18, 18') vorzugsweise sich über etwa die Hälfte, insbesondere etwa drei Viertel oder mehr als neun Zehntel der Länge der Führungsschiene (1, 1') erstreckt, wobei das Spannelement (18, 18') bevorzugt jeweils endseitig mit dem Schienenprofil (2, 2') verbunden ist.

4. Duschabtrennung (100, 100') nach Anspruch 3,
**dadurch gekennzeichnet, dass** das Spannelement (18, 18') als einteiliges Stangenteil (44) oder als mehrteilige Teleskopstange (20) ausgebildet ist, das jeweils endseitig über Verbinderelemente (30, 32) mit Abschnitten oder den Enden des Schienenprofils (2, 2') gekoppelt ist.

5. Duschabtrennung (100, 100') nach Anspruch 5,
**dadurch gekennzeichnet, dass** mindestens ein Verbinderelement (30) ein mit einem Abschnitt oder Ende der Führungsschiene (1, 1') in Wirkverbindung bringbares Kopplungsteil (34) aufweist, wobei die Verbindung zwischen Kopplungsteil (34) und Spannelement (18, 18') mittels einer Spannmutter (38) oder einem Kopfteil (39) des Spannelements (18') hergestellt ist,
und/oder
dass mindestens ein Verbinderelement (32) ein mit einem Abschnitt oder Ende der Führungsschiene (1, 1') in Wirkverbindung bringbares Kopplungsteil (34') aufweist, an dem ein die Verbindung zwischen Kopplungsteil (34, 34') und Spannelement (18) herstellender Gewindeschaft (40) angeordnet ist.

6. Duschabtrennung (100, 100') nach einem der Ansprüche 1 bis 5,
**dadurch gekennzeichnet, dass** die Spanneinrichtung ein Stützteil aufweist, welches die Spanneinrichtung in Einbaulage gegenüber dem Schienenprofil abstützt, wobei das Stützteil vorzugsweise etwa auf der Hälfte der Länge der Spanneinrichtung angeordnet ist.

7. Duschabtrennung (100, 100') nach Anspruch 6,
**dadurch gekennzeichnet, dass** das Stützteil einen Führungsabschnitt, der mit einem Abschnitt der Spanneinrichtung zusammenwirkt, und einen Stützabschnitt aufweist, der mit mindestens einem Wandbereich im Aufnahmeraum des Versteifungsabschnitts in Anlage steht.

8. Duschabtrennung (100, 100') nach einem der Ansprüche 1 bis 7,
**dadurch gekennzeichnet, dass** der Aussteifungsbereich (12) des Schienenprofils (2) als H-Profil mit zumindest zwei den Aufnahmeraum (16) seitlich begrenzenden Schenkeln (46, 48) und einem die Schenkel (46, 48) miteinander verbindenden Verbindungsteg (50) ausgebildet ist.

9. Duschabtrennung (100, 100') nach einem der Ansprüche 1 bis 8,
**dadurch gekennzeichnet, dass** der Tragbereich (14) für das bewegliche Raumtrennsegment (110) benachbart an den Aussteifungsbereich (12, 12') des Schienenprofils (2, 2') angrenzt,
und/oder
dass der Tragbereich (14) zwei im Wesentlichen parallel und im Abstand zueinander verlaufende Führungsstege (52, 54) hat, zwischen denen ein Hohlraum ausgebildet ist, wobei die Führungsstege (52, 54) vorzugsweise etwa endseitig an einem der Schenkel (48) des Aussteifungsbereichs (12, 12') seitlich abstehen.

10. Duschabtrennung (100, 100') nach einem der Ansprüche 1 bis 9,
**dadurch gekennzeichnet, dass** das bewegliche Raumtrennsegment (110) eine Verfahreinheit aufweist, insbesondere mehrere Rollen, welche innerhalb des Tragbereichs (14) am Schienenprofil (2, 2') geführt ist, und welche vorzugsweise in dem Hohlraum beweglich angeordnet sind.

11. Duschabtrennung (100, 100') nach einem der Ansprüche 1 bis 10,
ferner aufweisend ein weiteres Raumtrennsegment (108), welches feststehend am Schienenprofil (2, 2') gehalten ist,
und/oder
dass der Aussteifungsbereich (12, 12') des Schienenprofils (2, 2') auf der vom ersten Aufnahmeraum (16, 16') abgewandten Seite des Verbindungstegs (50) einen zweiten Aufnahmeraum (58) aufweist, der nach unten offen ausgebildet ist, wobei vorzugsweise das feststehende Raumtrennsegment (108) in den zweiten Aufnahmeraum (58) am Aussteifungsbereich (12, 12') des Schienenprofils (2, 2') eingreift.

12. Duschabtrennung (100, 100') nach einem der Ansprüche 8 bis 11,
**dadurch gekennzeichnet, dass** die Schenkel (46, 48) auf ihren, einen zweiten Aufnahmeraum (58) seitlich begrenzenden Innenseiten Verrastprofile (60, 62) für mit einem feststehenden Raumtrennsegment (108) in Anlage bringbare Dichtelemente aufweist.

13. Duschabtrennung (100, 100') nach einem der vorstehenden Ansprüche,
wobei das Schienenprofil (2, 2') ein erstes Ende (4), welches an einer Raumwand und/oder einem Wandpaneel (102) eingespannt ist, und ein entgegengesetztes (zweites) Ende (4') aufweist, an dem ein Montageabschnitt (6) für ein mit dem Schienenprofil (2, 2') zusammenwirkendes Tragprofil (8) oder eine mit dem Schienenprofil (2, 2') zusammenwirkende weitere Führungsschiene (1, 1') vorgesehen ist.

14. Führungsschiene (1, 1') für eine Duschabtrennung (100, 100'), insbesondere nach einem der Ansprüche 1 bis 18, welche ein Schienenprofil (2, 2') mit einem Tragbereich (14) zum Führen eines beweglichen Raumtrennsegments (110) und einem Aussteifungsbereich (12, 12') zum Aussteifen des Schienenprofils (2, 2') aufweist, wobei dem Aussteifungsbereich (12, 12') eine Spanneinrichtung (10, 10') zum Erzeugen einer in Längsrichtung der Führungsschiene (1, 1') wirkenden Spannkraft zugeordnet ist,
wobei die Führungsschiene (1, 1') vorzugsweise mindestens eines der Merkmale der vorstehenden Ansprüche 2 bis 13 aufweist.

15. Verwendung einer Spanneinrichtung (10, 10') an einer Führungsschiene (1, 1') einer Duschabtrennung (100, 100') nach einem der vorstehenden Ansprüche zum Erzeugen einer in Längsrichtung der Führungsschiene (1, 1') wirkenden Spannkraft und Ausgleichen einer Durchbiegung an deren Schienenprofil (2, 2').
